# EUROPÄISCHE PATENTSCHRIFT

(11) **EP 0 198 492 B1**
(45) Veröffentlichungstag und Bekanntmachung des Hinweises auf die Patenterteilung: **10.04.1991**
(21) Anmeldenummer: 86105272.8
(22) Anmeldetag: 16.04.1986
(51) Int. Cl.: H01H 51/22

(54) **Polarisiertes elektromagnetisches Relais**
Polarised electromagnetic relay
Relais électromagnétique polarisé

(30) Priorität: 19.04.1985 DE 3514256
(43) Veröffentlichungstag der Anmeldung: 22.10.1986
(73) Patentinhaber: SIEMENS AKTIENGESELLSCHAFT, 80333 München (DE)
(72) Erfinder: Schedele, Helmut, Dipl.-Ing.(FH), D-8918 Diessen 3 (DE)

(56) Entgegenhaltungen:
- EP-A- 0 140 284
- DE-A- 2 625 203
- FR-A- 2 392 486
- GB-A- 2 030 366

## Beschreibung

Die Erfindung betrifft ein polarisiertes elektromagnetisches Relais mit einem in einer axialen Durchgangsöffnung eines Spulenkörpers angeordneten, zungenförmigen Anker, welcher mit einem Befestigungsende im Bereich eines ersten Spulenflansches am Spulenkörper befestigt ist und mit seinem freien Ende im Bereich des zweiten Spulenflansches zwischen zwei Polblechen umschaltbar ist, wobei die Polbleche zumindest mit einem Abschnitt flach auf der Stirnseite des zweiten Spulenflansches aufliegen und an zwei am Spulenkörper angeformten, den Abstand zwischen beiden Polblechen durch ihre Dicke festlegenden Abstandsstücken anliegen und wobei eine vierpolige Dauermagnetanordnung mit zwei ungleichnamigen Polen auf je einem der beiden Polbleche aufliegt.

Ein Relais dieser Art ist aus der DE-AS 27 23 220 bekannt. Mit der dort beschriebenen Konstruktion ist es möglich, ein sehr kleines Relais mit einem hochempfindlichen Magnetkreis zu schaffen. Bei diesem bekannten Relais sind die beiden Polbleche jeweils in drei zueinander senkrechte Ebenen abgewinkelt, wobei jeweils ein Abschnitt stirnseitig auf dem Spulenkörper aufliegt und Polflächen für den Dauermagneten bildet, wobei ein weiterer Abschnitt jeweils parallel zur Spulenachse in den Spulenkörper eingeschoben ist und die Kontaktflächen sowie den Arbeitsluftspalt mit dem Anker bilden und wobei jeweils ein dritter Abschnitt sich seitlich neben dem Spulenkörper erstreckt und eine Koppelfläche - unter Zwischenfügung einer einen bestimmten Luftspalt festlegenden Folie - gegenüber der ferromagnetischen Gehäusekappe bildet. Eine derartige Konstruktion gewährleistet insbesondere verhältnismäßig großflächige Kontakt- und Polflächen im Arbeitsluftspalt, doch benötigen diese parallel zur Spulenachse in den Flansch eingeschobenen Abschnitte einen entsprechenden Platz in der Gesamtkonstruktion. Will man nun ein derartiges Relais weiter verkleinern, so wird angestrebt, die Polbleche so auszubilden und anzuordnen, daß sie die Axiallänge des Relais möglichst wenig vergrößern.

Aus der DE-OS 26 25 203 ist eine ähnliche Konstruktion bekannt, wobei jeweils winkelförmige Polbleche mit einem Abschnitt flach auf der Stirnseite des Spulenkörperflansches aufliegen, mit jeweils einem weiteren Schnitt sich jedoch parallel zur Spulenachse vom Spulenkörper weg erstrecken und in diesem zusätzlichen Bereich einen zweipoligen, senkrecht zur Spulenachse polarisierten Dauermagneten zwischen sich einschließen. Bei dieser Konstruktion erfordern die Polbleche mit dem Dauermagneten ebenfalls unnötig viel Platz, da zum Ankoppeln des Dauermagneten bestimmte Mindestpolflächen erforderlich sind, die sich dort in Längsrichtung des Relais vor dem Spulenkörperflansch erstrecken. Die Kontakt- und Polflächen des Arbeitsluftspaltes sind dort zwar stirnseitig auf den zur Spulenachse senkrechten Polblechabschnitten angeformt und benötigen dadurch in Axialrichtung wenig Platz, doch benötigt die zwischen ihnen bewegliche Ankerkontaktzunge mit ihrem freien Ende Bewegungsfreiheit, weshalb der Dauermagent in einem bestimmten Abstand von der Ankerkontaktzunge angeordnet sein muß und dadurch zusätzlich Platz in Axialrichtung benötigt. Die Kontakt- und Polflächen im Arbeitsluftspalt sind stirnseitig an den zur Spulenachse senkrechten Polblechabschnitten vorgesehen und benötigen daher in Axialrichtung wenig Platz; sie sind auch durch Anliegen der verlängerten Kontaktflächen an Distanzstücken des Spulenkörpers genau einstellbar, doch ergeben sich dabei Probleme wegen der zu geringen Luft- und Kriechstrecken zwischen den einander gegenüberstehenden verlängerten Abschnitten der Kontaktflächen.

In einer älteren, nicht vorveröffentlichten Patentanmeldung (P 33 38 208.5) ist auch bereits eine Konstruktion vorgeschlagen worden, bei der zur Erzielung einer möglichst geringen Relaislänge die Polbleche im wesentlichen eben ausgebildet und flach auf die Stirnseite des Spulenkörpers aufgesetzt sind, während ein flacher Dauermagnet unter Zwischenfügung einer Folie dann stirnseitig auf den Polblechen aufliegt. Die Kontaktflächen sind dort stirnseitig an Polstücken ausgebildet, welche leicht zum Spuleninneren hin gebogen oder abgekröpft sind, während der Kontaktabstand durch zusätzliche Anschlaglappen festgelegt wird, welche gegenüber den Polstücken freigeschnitten sind und an Abstandsstücken des Spulenkörperflansches anliegen. Um zwischen diesen Anschlaglappen genügende Luft- und Kriechstrecken zu erhalten, sind diese Anschlaglappen gegenüber den Polstücken verkürzt ausgebildet, wobei also die Abstandsstücke des Spulenkörperflansches eine größere Breite als der Kontaktabstand zwischen beiden Polflächen besitzen müssen. Es hat sich jedoch herausgestellt, daß es fertigungsmäßig schwierig ist, die Toleranzen zwischen den in unterschiedlichen Schnittebenen liegenden Anlageflächen der Anschlaglappen und den Polflächen bei einem Polflächenabstand von wenigen Zehnteln eines Millimeters so gering zu halten, daß eine einwandfreie Funktion gewährleistet ist. Diese Toleranzen wirken sich deshalb auch ungünstig aus, weil bei Kontaktabständen in der genannten Größenordnung bereits die unterschiedliche Materialschwindung des bei der Spulenkörperherstellung verwendeten Kunststoffes sich an den Abstandsstücken merklich auswirkt.

Aufgabe der Erfindung ist es, ein Relais der eingangs genannten Art zu schaffen, welches für eine extreme Miniaturisierung geeignet ist, dabei aber eine einfache Herstellung der Polbleche ermöglicht und gleichzeitig die genannten Toleranzprobleme umgeht. Bei dieser Konstruktion sollen gleichzeitig die notwendigen Luft- und Kriechstrecken zwischen den Polblechen bei guter Empfindlichkeit des magnetischen Kreises sichergestellt sein.

Erfindungsgemäß wird diese Aufgabe durch die Merkmale des Anspruchs 1 gelöst.

Durch die erfindungsgemäße Gestaltung der Polbleche und ihrer Befestigung am Spulenkörper ergibt sich bei der gewünschten Miniaturisierung des Relais eine minimale Axiallänge, da die Polbleche stirnseitig vor dem Spulenkörper lediglich mit ihrer Materialstärke zur Wirkung kommen. Wesentlich ist dabei für eine toleranzarme Herstellung und die dadurch bedingte sichere Funktionsfähigkeit, daß die stirnseitigen, also dem Anker zugewandten Polflächen der Polstücke und die entsprechenden Anlageflächen der Anschlaglappen in einer Ebene liegen und damit mit einem Schnittstempel in einem einzigen Schnittvorgang gebildet werden. Dadurch gibt es zwischen diesen Flächen keine Toleranzen, während andererseits durch die freigeschnittenen Bereiche zwischen Polstücken und Anschlaglappen die geforderten Kriech- und Luftstrecken sichergestellt werden, da die jeweils einander gegenüberstehenden Anschlaglappen selbst durch die zwischenliegenden Abstandsstücke des Spulenkörpers voneinander isoliert sind. Die Abstandsstücke legen durch ihre Dicke genau den Kontaktabstand fest, und da damit diese Abstandsstücke selbst nur wenige Zehntel eines Millimeters dick sind, kann bei ihnen die prozentuale Materialschwindung im Absolutwert kaum zur Auswirkung kommen.

Zur Verbesserung der Isolierstrecken zwischen den einander gegenüberstehenden Anschlaglappen der Polbleche ist zweckmäßigerweise vorgesehen, daß die Abstandsstücke jeweils zwischen zwei Basisträgern angeordnet sind und mit diesen einen Doppel-T-Querschnitt bilden. Die Polbleche selbst können jeweils einschließlich der Polstücke und Anschlaglappen vollkommen eben ausgebildet sein. Es ist aber auch möglich, nur die Polbleche einschließlich der Anschlaglappen eben auszubilden und die Polstücke in Richtung auf den Anker leicht abgekröpft bzw. schräg abgebogen auszubilden. Natürlich muß auch in diesem Fall sichergestellt sein, daß die Polflächen mit den Anlageflächen der Anschlaglappen in einer gemeinsamen Schnittebene liegen. In einer weiteren Ausführungsform könnten zusätzlich auch die Anschlaglappen leicht zum Relaisinneren hin abgebogen sein, wodurch die Isolationsstrecken zwischen den beiden Polblechen verbessert würden.

Die Dauermagnetanordnung besteht zweckmäßigerweise aus zwei jeweils parallel zur Spulenachse und entgegengesetzt zueinander polarisierten Einzel-Dauermagneten, die im Bereich des freien Ankerendes einen Abstand voneinander aufweisen, so daß einerseits eine freie Beweglichkeit des Ankers gesichert, andererseits auch eine zu kurze Kriechstrecke über den Dauermagneten vor dem Arbeitsluftspalt vermieden wird.

In einer Weiterbildung des Relais ist zweckmäßigerweise vorgesehen, den Kontaktraum vor dem freien Ankerende mittels einer Abdichtfolie zu verschließen und das Relais dann in üblicher Weise zu vergießen. Diese Abdichtfolie wird zweckmäßigerweise über die stirnseitigen Außenseiten der beiden Dauermagnete gelegt, wodurch der vorhin erwähnte Abstand zwischen den Dauermagneten nicht beeinträchtigt wird. In einer vorteilhaften Ausgestaltung könnte aber auch eine Folie zwischen den Polblechen und den beiden Dauermagneten in der Weise angeordnet sein, daß die Folie im Bereich vor dem freien Ankerende eine Ausbuchtung zur Außenseite in den Raum zwischen beiden Dauermagneten aufweist. Diese Ausbuchtung kann durch Tiefziehen der Folie gebildet sein und zweckmäßigerweise topfförmig um das freie Ankerende und gegebenenfalls um die Abstandsstücke des Spulenkörpers herum geformt sein, so daß auf diese Weise die Isolierstrecken und die freie Ankerbeweglichkeit sichergestellt sind. Die den Anker bildende Feder kann in diesem Fall bei dem zur Verfügung stehenden Raum eine maximale Länge bis in die Höhe der Polflächen der Dauermagnete erhalten, so daß sie eine minimale Federrate erhält. Außerdem wäre durch eine derartige tiefgezogene Folie vermieden, daß die Dauermagnete mit dem Kontaktraum in Verbindung stehen.

Die Dauermagnete selbst können durch verformte Lappen am Spulenkörperflansch fixiert werden.

Die Erfindung wird nachfolgend an Ausführungsbeispielen anhand der Zeichnung näher erläutert. Es zeigen
Fig. 1 ein erfindungsgemäß gestaltetes Relais in Explosionsdarstellung,
Fig. 2 das Relais von Fig. 1 in zusammengebauter Form,
Fig. 3 eine gegenüber Fig. 1 abgewandelte Konstruktion der Polbleche,
Fig. 4 eine Sicht auf die Stirnseite des Relais von Fig. 1,
Fig. 5 und 6 eine ausschnittsweise Darstellung des Relais von Fig. 1 in einer Seitenansicht und in einem Schnitt durch die Polbleche,
Fig. 7 eine Fig. 6 entsprechende Schnittdarstellung mit einer abgewandelten Ausführungsform.

Fig. 1 zeigt in Explosionsdarstellung ein Relais mit einem Spulenkörper 1, der eine Wicklung 2 trägt sowie stirnseitige Flansche 3 und 4 aufweist. Ein Zungenanker 5 wird in eine axiale Durchgangsöffnung 6 des Spulenkörpers eingesteckt und im Bereich des Flansches 3 mit einem Befestigungslappen 5a fixiert, während sein freies Ende 5b im Bereich des zweiten Spulenflansches 4 zwischen zwei Polblechen 7 und 8 umschaltbar ist.

Die beiden Polbleche 7 und 8 sind jeweils aus ebenem Blechmaterial gestanzt und besitzen jeweils in der Mitte freigeschnittene Polstücke 7a bzw. 8a, deren nach innen gerichtete Stirn- bzw. Schmalseiten jeweils die dem Anker zugekehrten Polflächen 7b bzw. 8b bilden. Oberhalb und unterhalb der Polstücke 7a bzw. 8a weist jedes der Polbleche 7 bzw. 8 jeweils Anschlaglappen 7c und 7d bzw. 8c und 8d auf, welche beim Einsetzen der Polbleche 7 und 8 in den Spulenkörperflansch 4 jeweils an einem Abstandsstück 4a bzw. 4b anliegen. Die beiden Polbleche 7 und 8 stützen sich an ihren Außenseiten jeweils mit den Vorsprüngen 7e bzw. 8e an Haltenasen 4c und 4d ab, wodurch sie gegen die Abstandsstücke 4a und 4b gepreßt werden und damit den genauen Kontaktabstand zwischen den beiden Kontakt- bzw. Polflächen 7b und 8b einhalten. Dies ist dadurch gewährleistet, daß die Abstandsstücke 4a und 4b in ihrer Dicke genau dem gewünschten Polblechabstand entsprechen und daß außerdem die Anlageflächen 7f und 7g bzw. 8f und 8g in einer Ebene mit den Polflächen 7b und 8b liegen (siehe hierzu auch Fig. 4). Zu diesem Zweck werden die genannten Flächen jeweils mit einem gemeinsamen Schnitt hergestellt.

Die Abstandsstücke 4a und 4b besitzen beiderseits jeweils quer verlaufende Basisträger, und bilden mit diesen jeweils einen Doppel-T-Querschnitt. Dadurch wird ihre Stabilität gesichert und gleichzeitig die jeweils erforderliche Isolierstrecke zwischen den beiden Polblechen 7 und 8 gewährleistet.

Auf die beiden Polbleche wird jeweils ein Dauermagnet 9 bzw. 10 aufgelegt, deren Polarisierung jeweils in axialer Richtung, jedoch in beiden Magneten entgegengesetzt, orientiert ist. Zwischen den beiden Magneten 9 und 10 besteht ein frei gehaltener Raum 11, der die Bewegungsfreiheit des freien Ankerendes 5b sichert und gleichzeitig die Kriechstrecke zwischen den beiden Polblechen verlängert. Auf die beiden Dauermagnete 9 und 10 wird außen eine Abdichtfolie 12 aufgelegt, welche eine Vorabdichtung des Relais sicherstellt und das Einfließen von Vergußmasse in den Kontaktraum beim nachfolgenden Vergießen verhindert. Eine entsprechende Folie 13 wird auch an der gegenüberliegenden Seite des Relais auf den Anker-Befestigungslappen 5a aufgelegt, nachdem im Bereich des Spulenflansches 3 noch ein Getter 14 untergebracht wurde. Über das montierte Relais werden von beiden Seiten U-förmige Jochbleche 15 und 16 gelegt, so daß die in Fig. 2 dargestellte Gestalt entsteht. Dieses Relais kann dann mit einer Kappe versehen oder auch ohne Kappe in Vergußmasse eingebettet werden.

Fig. 3 zeigt abgewandelte Polbleche 17 und 18, bei denen die Polstücke 17a und 18a jeweils zum Relaisinneren hin leicht abgekröpft bzw. schräg gebogen sind. Ansonsten sind die Polbleche genauso gestaltet wie die in Fig. 1 dargestellten Polbleche 7 und 8. Insbesondere sind auch hier jeweils zwei Anschlaglappen 17c und 17d bzw. 18c und 18d ausgebildet, und es muß sichergestellt sein, daß die Schnittfläcchen dieser Anschlaglappen mit der jeweiligen Schnittfläche des zugehörigen Polstücks in einer Ebene liegen.

Fig. 6 zeigt in einer vergleichenden Schnittdarstellung die beiden Formen der Polstücke. Unten ist ein völlig ebenes Polblech 8 aus Fig. 1 dargestellt, bei dem auch das Polstück 8a in der gleichen Ebene liegt. Oben ist dagegen ein Polblech 17 gezeigt, welches ein nach innen gebogenes Polstück 17a aufweist. Die Polfläche 17b bzw. 8b muß in beiden Fällen parallel zur Spulenachse liegen, wobei diese Polflächen immer in einem Schnitt mit den zugehörigen Anschlagflächen der Anschlaglappen hergestellt werden. Wie aus Fig. 6 zu ersehen ist, kann der Anker 5 bei der Ausführung mit ebenen Polstücken 7 und 8 länger sein, wodurch er eine kleinere Federrate erhält. Die zum Relaisinneren hin gebogenen Polbleche 17 und 18 ergeben dagegen einen verbesserten Magnetkreis, wodurch weniger magnetische Erregung erforderlich ist.

In einer nicht dargestellten Ausführungsform können neben den Polstücken 17a und 18a auch die Anschlaglappen 17c, 17d, 18c und 18d etwas zum Spuleninneren hin gebogen sein. In diesem Fall könnte anstelle der zwei Magneten 9 und 10 auch ein einziger Magnet mit vierpoliger Magnetisierung verwendet werden. Die Folie 12 wird in diesem Fall als Isolierung zwischen den Polblechen und dem Dauermagneten angeordnet.

Wie aus Fig. 4 hervorgeht, liegen die beiden Dauermagnete (nur der Magnet 9 dargestellt) auf den Polblechen auf, während sie an den Ober- und Unterseiten jeweils durch vorstehende Wände 19 bzw. 20 gehalten werden. Die oberseitige Wand 20 kann dabei an den Ecken verformt werden, so daß jeweils ein Lappen 20a den betreffenden Dauermagneten 9 bzw. 10 fixiert.

Fig. 7 zeigt noch eine etwas abgewandelte Ausführungsform in der Darstellung entsprechend Fig. 6. Anstelle der ebenen Folie 12 ist hierbei eine tiefgezogene Folie 22 verwendet, welche beiderseits jeweils zwischen einem Polblech 7 bzw. 8 und einem Dauermagneten 9 bzw. 10 angeordnet ist und im Mittelbereich zwischen den beiden Dauermagneten eine topfförmige Ausbuchtung 22a nach außen aufweist. Auf diese Weise brauchen die Dauermagnete 9 und 10 nicht im Kontaktraum angeordnet zu werden. Andererseits erhält aber der Anker 5 an seinem freien Ende 5b genügend Bewegungsfreiheit, und es werden die erforderlichen Isolierstrecken zwischen den Polblechen 7 und 8 sowie den Anker 5 gewährleistet. Im übrigen ist das Relais gemäß Fig. 7 genauso aufgebaut wie das gemäß Fig. 1.

## Patentansprüche

1. Polarisiertes elektromagnetisches Relais mit einem in einer axialen Durchgangsöffnung (6) eines Spulenkörpers (1) angeordneten, zungenförmigen Anker (5), welcher mit einem Befestigungsende (5a) im Bereich eines erfsten Spulenflansches (3) am Spulenkörper (1) befestigt ist und mit seinem freien Ende (5b) im Bereich des zweiten Spulenflansches (4) zwischen zwei Polblechen (7, 8; 17, 18) umschaltbar ist, wobei die Polbleche (7, 8; 17, 18) zumindest mit einem Abschnitt flach auf der Stirnseite des zweiten Spulenflansches aufliegen und an zwei am Spulenkörper (1) angeformten, durch ihre Dicke den Abstand zwischen beiden Polblechen (7, 8; 17, 18) festlegenden Abstandsstücken (4a, 4b) anliegen und wobei eine vierpolige Dauermagnetanordnung (9, 10) mit zwei ungleichnamigen Polen auf je einem der beiden Polbleche (7, 8; 17, 18) aufliegt und daß die Polbleche (7, 8; 17, 18) jeweils zwischen den Abstandsstücken (4a, 4b) positioniert sind **dadurch gekennzeichnet**, daß die Polbleche jeweils zwischen den am Rand des Spulenkörperflansches (4) angeformten Haltenasen (4c, 4d) positioniert sind, daß an den Polblechen (7, 8; 17, 18) jeweils mittlere, mit ihren Stirnseiten (7b, 8b) die Polflächen gegenüber dem Anker (5) bildende Polstücke (7a, 8a;, 17a, 18a) sowie beiderseits der Polstücke vorgesehene, mit stirnseitigen Anlageflächen (7f, 7g; 8f, 8g) an den Abstandsstücken (4a, 4b) anliegende Anschlaglappen (7d, 7e, 8d, 8e) ausgebildet sind und daß die Polflächen (7b, 8b; 17b, 18b) der Polstücke (7a, 8a, 17a, 18a) und die Anlageflächen (7f, 7g, 8f, 8g) der Anschlaglappen (7d, 7e, 8d, 8e) jeweils in einer gemeinsamen Schnittebene liegen.

2. Relais nach Anspruch 1, **dadurch gekennzeichnet**, daß die Abstandsstücke (4a, 4b) jeweils zwischen zwei Basisträgern (4e, 4f, 4g, 4h) angeordnet sind und mit diesen einen Doppel-T-Querschnitt bilden.

3. Relais nach Anspruch 1 oder 2, **dadurch gekennzeichnet**, daß die beiden Polbleche (7, 8) jeweils einschließlich der Polstücke (7a, 8a) und Anschlaglappen (7d, 7e, 8d, 8e) eben ausgebildet sind.

4. Relais nach Anspruch 1 oder 2, **dadurch gekennzeichnet**, daß die beiden Polbleche (17, 18) einschließlich der Anschlaglappen (17c, 17d, 18c, 18d) eben ausgebildet sind und daß die Polstücke (17a, 18a) in Richtung auf den Anker abgekröpft bzw. schräg abgebogen sind.

5. Relais nach Anspruch 1 oder 2, **dadurch gekennzeichnet**, daß die beiden Polbleche eben ausgebildet sind und daß sowohl die Polstücke als auch die Anschlaglappen in Richtung auf das Relaisinnere abgebogen sind.

6. Relais nach einem der Ansprüche 1 bis 5, **dadurch gekennzeichnet**, daß die Dauermagnetanordnung aus zwei, im Bereich des freien Ankerendes (5b) einen freien Raum (11) zwischen sich aufweisenden, jeweils parallel zur Spulenachse, jedoch entgegengesetzt zueinander polarisierten Einzel-Dauermagneten (9, 10) besteht.

7. Relais nach einem der Ansprüche 1 bis 6, **dadurch gekennzeichnet**, daß eine Abdichtfolie (12) stirnseitig auf die Dauermagnetanordnung (9, 10) aufgebracht ist.

8. Relais nach Anspruch 6, **dadurch gekennzeichnet**, daß zwischen den Polblechen (7, 8) und den beiden Dauermagneten (9, 10) eine Isolierfolie (22) angeordnet ist, welche im Bereich vor dem freien Ankerende (5b) eine sich zwischen die beiden Dauermagnete (9, 10) erstreckende, topfförmige Ausbuchtung (22) aufweist

9. Relais nach einem der Ansprüche 6 bis 8, **dadurch gekennzeichnet**, daß die beiden Dauermagnete jeweils zwischen zwei Basisträgern (4e, 4h) und einem verformten Lappen (20a) des Spulenkörperflansches (4) fixiert sind.

## Claims

1. Polarized electromagnetic relay having a tongue-shaped armature (5) which is arranged in an axial opening (6) of a coil body (1) and which is mounted by one mounting end (5a) in the region of a first coil flange (3) on the coil body (1) and is switchable with its free end (5b) in the region of the second coil flange (4) between two pole plates (7, 8; 17, 18), the pole plates (7, 8; 17, 18) resting with at least one section flat on the end side of the second coil flange and abutting two spacer elements (4a, 4b) which are formed onto the coil body (1) and determine by their thickness the distance between the two pole plates (7, 8; 17, 18), and a four-pole permanent magnetic arrangement (9, 10) resting with two opposite poles on in each case one of the two pole plates (7, 8; 17, 18), and the pole plates (7, 8; 17, 18) being positioned in each case between the spacer elements (4a, 4b), characterized in that the pole plates are positioned in each case between the retaining noses (4c, 4d) formed onto the edge of the coil body flange (4), in that, on the pole plates (7, 8; 17, 18), in each case central pole pieces (7a, 8a; 17a, 18a) which form with their end sides (7b, 8b) the pole surfaces opposite the armature (5) are constructed as well as stop tabs (7d, 7e, 8d, 8e) provided on both sides of the pole pieces and abutting the spacer elements (4a, 4b) with end-face abutting surfaces (7f, 7g; 8f, 8g), and in that the pole surfaces (7b, 8b; 17b, 18b) of the pole pieces (7a, 8a, 17a, 18a) and the abutting surfaces (7f, 7g, 8f, 8g) of the stop tabs (7d, 7e, 8d, 8e) each lie in a common cutting plane.

2. Relay according to Claim 1, characterised in that the spacer elements (4a, 4b) are arranged in each case between two carrier members (4e, 4f, 4g, 4h) and form with the latter a double T cross-section.

3. Relay according to Claim 1 or 2, characterised in that the two pole plates (7, 8), in each case including the pole pieces (7a, 8a) and stop tabs (7d, 7e, 8d, 8e), are of co-planar construction.

4. Relay according to Claim 1 or 2, characterised in that the two pole plates (17, 18), including the stop tabs (17c, 17d, 18c, 18d) are of co-planar construction, and in that the pole pieces (17a, 18a) are bent over in the direction of the armature or obliquely bent.

5. Relay according to Claim 1 or 2, characterised in that the two pole plates are of co-planar construction, and in that both the pole pieces and the stop tabs are bent in the direction of the inside of the relay.

6. Relay according to one of Claims 1 to 5, characterised in that the permanent magnetic arrangement consists of two individual permanent magnets (9, 10) having a free space (11) between them in the region of the free armature end (5b), polarized in each case parallel to the coil axis but opposite to one another.

7. Relay according to one of Claims 1 to 6, characterised in that a sealing film (12) is applied on the end face of the permanent magnetic arrangement (9, 10).

8. Relay according to Claim 6, characterized in that between the pole plates (7, 8) and the two permanent magnets (9, 10) there is an insulating film (22) arranged which has in the region in front of the free armature end (5b) a pot-shaped hollow (22a) extending between the two permanent magnets (9, 10).

9. Relay according to one of Claims 6 to 8, characterised in that the two permanent magnets are fixed in each case between two carrier members (4e, 4h) and a deformed tab (20a) of the coil body flange (4).

## Revendications

1. Relais électromagnétique polarisé, avec une armature (5) en forme de languette et disposée dans une ouverture axiale de passage (6) d'un corps de bobine, laquelle armature est fixée par une extrémité de fixation (5a) au corps de bobine (1), dans la zone d'un premier flasque de bobine (3), et est librement commutable, entre deux tôles polaires (7, 8 ; 17, 18), par son extrémité libre (5b) dans la zone du second flasque de bobine (4), lesdites tôles polaires (7, 8 ; 17, 18) reposant à plat, par au moins une section, sur le côté frontal du second flasque de bobine et portant contre deux entretoises (4a, 4b) qui sont conformées sur le corps de bobine (1) et qui déterminent par leur épaisseur la distance entre les deux tôles polaires, alors qu'un dispositif quadrupolaire à aimants permanents (9, 10) repose par deux pôles de noms contraires sur respectivement l'une des deux tôles polaires (7, 8 ; 17, 18) et que les tôles polaires (7, 8 ; 17, 18) sont respectivement disposées entre les entretoises (4a, 4b), caractérisé par le fait que les tôles polaires sont chacune positionnées entre les becs de maintien (4c, 4d) qui sont conformés sur le bord du flasque de corps de bobine (4), que sur les tôles polaires (7, 8 ; 17, 18) sont respectivement formées des pièces polaires médianes (7a, 8a ; 17a, 18a) qui forment par leurs côtés frontaux les surfaces polaires par rapport à l'armature, ainsi que des languettes de butée (7d, 7e ; 8d, 8e) prévues de part et d'autre des pièces polaires et reposant par des surfaces d'appui (7f, 7g ; 8f, 8g) sur les entretoises (4a, 4b), et que les surfaces polaires (7b, 8b ; 17b, 18b) des pièces polaires (7a, 8a ; 17a, 18a) et les surfaces d'appui (7f, 7g, 8f, 8g) des languettes de butée (7d, 7e, 8d, 8e) se situent respectivement dans un plan de coupe commun.

2. Relais selon la revendication 1, caractérisé par le fait que les entretoises (4a, 4b) sont respectivement disposées entre deux supports de base (4e, 4f, 4g, 4h) et forment avec ceux-ci une section transversale en double T.

3. Relais selon la revendication 1 ou 2, caractérisé par le fait que les deux tôles polaires (7, 8), y compris respectivement les pièces polaires (7a, 8a) et les languettes de butée (7d, 7e, 8d, 8e), sont planes.

4. Relais selon la revendication 1 ou 2, caractérisé par le fait que les deux tôles polaires (17, 18), y compris les languettes de butée (17c, 17d, 18c, 18d), sont planes et que les pièces polaires (17a, 18a) sont coudées ou repliées obliquement en direction de l'armature.

5. Relais selon la revendication 1 ou 2, caractérisé par le fait que les deux tôles polaires sont planes et qu'aussi bien les pièces polaires que les languettes de butée sont coudées en direction de la partie intérieure du relais.

6. Relais selon l'une des revendications 1 à 5, caractérisé par le fait que le dispositif à aimants permanents est constitué par deux aimants permanents individuels (9, 10) qui présentent entre eux, dans la zone de l'extrémité libre de l'armature (5b), un espace libre (11), lesdits aimants individuels étant parallèles à l'axe de la bobine et étant polarisés en sens inverse l'un par rapport à l'autre.

7. Relais selon l'une des revendications 1 à 6, caractérisé par le fait qu'une feuille d'étanchéité (12) est prévue, côté frontal, sur le dispositif à aimants permanents (9, 10).

8. Relais selon la revendication 6, caractérisé par le fait qu'entre les tôles polaires (7, 8) et les deux aimants permanents (9, 10), est prévue une feuille isolante (22) qui, dans la zone située à l'avant de l'extrémité libre (5b) de l'armature, comporte un renforcement (22a) en forme de pot, qui s'étend entre les deux aimants permanents (9, 10).

9. Relais selon l'une des revendications 6 à 8, caractérisé par le fait que les deux aimants permanents sont respectivement fixés entre deux supports de base (4e, 4h) et une languette déformée (20a) du flasque de corps de bobine (4).
